# EUROPÄISCHE PATENTSCHRIFT

(11) **EP 0 283 689 B1**
(45) Veröffentlichungstag und Bekanntmachung des Hinweises auf die Patenterteilung: **24.04.1991**
(21) Anmeldenummer: 88101863.4
(22) Anmeldetag: 09.02.1988
(51) Int. Cl.: E06B 3/66

(54) **Steckverbinder für Hohlprofile**
Detachable connector for hollow profiles
Connecteur enfilable pour profils creux

(30) Priorität: 26.03.1987 DE 8704500 U
(43) Veröffentlichungstag der Anmeldung: 28.09.1988
(73) Patentinhaber: Kronenberg, Max, D-42657 Solingen (DE)
(72) Erfinder: Kronenberg, Max, D-42657 Solingen (DE)
(74) Vertreter: Ernicke, Hans-Dieter, Dipl.-Ing.

(56) Entgegenhaltungen:
- CA-A- 1 006 052
- DE-A- 2 615 746
- DE-A- 3 037 015
- DE-A- 3 211 890
- DE-A- 3 408 600
- DE-U- 8 017 644
- DE-U-82 273 715
- GB-A- 2 015 687

## Beschreibung

Die Erfindung betrifft einen geraden Steckverbinder für Hohlprofile mit den Merkmalen im Oberbegriff des Hauptanspruchs.

Aus dem DE-U 82 27 371.5 ist ein gerader Steckverbinder mit U-förmigem Querschnitt bekannt, der Federzungen aufweist und für den Einsatz in Hohlprofilen von Abstandshalterrahmen für Isolierglasscheiben vorgesehen ist. Der Steckverbinder hat geschlossene Stirnseiten, so daß die Hohlprofile vor dem Einsatz des Steckverbinders mit dem Trocknungsmittel befüllt werden müssen. Außerdem ist beim Befüllen noch ausreichend Platz für den Steckverbinder zu lassen, den dieser aber nicht vollständig ausfüllt. Der Befüllungsgrad ist daher nicht optimal. Ferner befindet sich an den Stoßstellen des Rahmens kein Trocknungsmittel, was hinsichtlich der dort stattfindenden Diffusionsprozesse aber wünschenswert wäre. Der vorbekannte Steckverbinder zwingt damit zur Befüllung der Hohlprofile vor der Verbindung dieser Teile und u.U. auch zum Biegen der Hohlprofile im gefüllten Zustand.

Der bekannte Steckverbinder besitzt an der Verbindungsstelle der aufgesteckten Hohlprofile zwei Anschläge in Form von dreieckigen Vorsprüngen, die von den Seitenstegen nach unten vorragen. Beim Aufschieben setzen sie den Hohlprofilen Widerstand entgegen und graben sich in das Profilmaterial ein. Es läßt sich damit nicht immer ein dichter Profilschluß an der Verbindungsstelle erreichen.

Die DE-A 3 408 600 zeigt einen ähnlichen geraden Steckverbinder, der ebenfalls stirnseitig geschlossen ist und in die Hohlprofile erst nach Einfüllen des Trocknungsmittels eingesetzt werden kann.

Aus der DE-A 3 037 015 und der CA-A 1 006 052 sind Eckwinkel mit offenen Stirnseiten und einem durchgängigen Hohlraum bekannt. Das DE-U 80 17 644 beinhaltet einen Eckverbinder, der an den Stirnseiten eine geschlitzte Abdeckzunge aufweist, die den Falzgrat eines aus Blech gebogenen oder gerollten Hohlprofils umgreifen soll. Der Innenraum des Eckverbinders ist nicht mit Trocknungsmittel befüllt.

Es ist daher Aufgabe der vorliegenden Erfindung, einen höheren Befüllungsgrad der Hohlprofile zu erreichen und die Handhabung der Steckverbinder und der Hohlprofile zu verbessern.

Die Erfindung löst diese Aufgabe mit den Merkmalen im Hauptanspruch.
Vermittels des axial durchgängigen Hohlraumes und der offenen Stirnseiten kann das Trocknungsmittel nun den Steckverbinder passieren. Dies hat zum einen den Vorteil, daß die Hohlprofile nach dem Zusammenfügen befüllt werden können. Hierdurch wird nicht nur eine leichtere Handhabung, sondern auch eine bessere Verteilung und ein höherer Befüllungsgrad der Hohlprofile erreicht. Die Erfindung erlaubt auch eine wirtschaftliche Verwertung von Verschnittresten, insbesondere von kurzen Hohlprofilstücken. Diese werden durch Steckverbinder zusammengesetzt und anschließend in einem Zug befüllt . Andererseits kann sich nun auch Trocknungsmittel im Bereich des Steckverbinders ansammeln und an der besonders diffusionsträchtigen Verbindungsstelle der Hohlprofile in der gewünschten Weise wirksam werden.

Als Anschlag für die aufgesteckten Hohlprofile dienen beim erfindungsgemäßen geraden Steckverbinder die mittleren, gegeneinander gerichteten Rückhaltenasen. Sie federn und verschwinden in den aufgesteckten Hohlprofilen und ermöglichen einen dichten Profilschluß an der Verbindungsstelle.

In Ergänzung hierzu ist es günstig, wenn der Mittelsteg des Steckverbinders zur Rahmeninnenseite hin liegt und damit ein Übertreten des Trocknungsmittels aus seinem Hohlrauam in die Isolierglasscheibe verhindert. Dies ermöglicht auch eine Befüllung der Hohlprofile durch den eingesteckten Steckverbinder. Es ergibt sich außerdem ein positiver optischer Effekt an der Verbindungsstelle der Hohlprofile. Durch den benachbarten Mittelsteg fallen, vor allem bei metallischen Steckverbindern, Spalte an der Verbindungsstelle nicht auf. Für die vorgenannten Effekte empfiehlt es sich im weiteren auch, den Mittelsteg des Steckverbinders glatt und ohne Federzungen auszubilden und flächig an die rahmeninnenseitige Hohlprofilwand anzulegen.

Eine Arretierung und Führung der Steckverbinder in den Hohlprofilen findet dann nur über Rückhaltenasen statt. Besonders günstig ist es, wenn diese mittels Hinterschneidungen freigelegt sind. Das ermöglicht ein Abbiegen der Rückhaltenasen nach zwei Richtungen, so daß eine Nase zugleich horizontal und vertikal wirken kann. Insgesamt ergibt sich hierdurch eine bessere Arretierung und Führung, wozu auch nur eine geringe Nasenzahl nötig ist.

Alternativ können aber auch die Rückhaltenasen nur seitlich abstehen. Die Führungsaufgabe in der Vertikalen wird dann durch die Höhenanpassung der Seitenstege erfüllt. Eine besonders gute Führung ergibt sich, wenn die Seitenstege in der Höhe variabel sind und eine zur Verbindungsstelle hin ansteigende Keilform aufweisen.
Desgleichen ist es auch möglich, Federzungen an den Mittelstegen anzuordnen.

Der erfindungsgemäße Steckverbinder bzw. die Steckverbindung können neben Abstandshalterrahmen auch für beliebige andere Arten und Einsatzzwecke von Hohlprofilen verwendet werden, wenn diese ebenfalls mit einem Granulat oder dgl. befüllt werden müssen.

Der erfindungsgemäße Steckverbinder kann aus Metall, Kunststoff oder anderen Materialien bestehen und eine einseitig offene U-Form oder einen seitlich geschlossenen Kastenquerschnitt aufweisen. Nachdem die Querschnittsform des Steckverbinders sich nach dem Querschnitt des Hohlprofiles richtet, kann diese auch kreisrund, oval, polygonartig oder in beliebiger anderer Weise ausgebildet sein. Für den Anwendungsfall bei Abstandshalterrahmen mit metallischen Hohlprofilen empfiehlt es sich wegen der besseren Haftung, den Steckverbinder als Biege-Stanzteil aus Stahlblech herzustellen.

Die Erfindung ist in den Zeichnungen beispielsweise und schematisch dargestellt. Im einzelnen zeigen:
- Fig.1:: einen geraden Steckverbinder in Draufsicht,
- Fig.2:: eine geklappte Seitenansicht gemäß Fig.1
- Fig.3:: eine geklappte Stirnansicht gemäß Fig.1
- Fig.4:: in Draufsicht einen geraden Steckverbinder in Variation zu Fig 1,
- Fig.5:: eine geklappte Seitenansicht gemäß Fig. 4,
- Fig.6:: eine geklappte Stirnansicht gemäß Fig. 4 und
- Fig.7:: einen Abstandshalterrahmen.

Die Ausführungsbeispiele in Figur 1 bis 6 zeigen einen Steckverbinder (1), der als Geradverbinder (2) ausgebildet ist. Der gezeigte Steckverbinder (1) dient zur Verbindung von Hohlprofilen (11,12) zu einem Abstandshalterrahmen (18) für Isolierglasscheiben, der innenseitig mit einem Trocknungsmittel (15) befüllt ist. Fig. 7 zeigt den Abstandshalterrahmen (18) mit Geradverbinder (2).

Der Steckverbinder (1) ist in beiden Ausführungen als im Querschnitt U-förmig gebogenes Stanzteil aus Stahlblech hergestellt. Er ist im Querschnitt der Kontur des Hohlprofiles (11,12) angepaßt und im jeweiligen Hohlprofil (11,12) formschlüssig geführt.

Der Geradverbinder (2) weist im Innern einen axial frei durchgängigen Hohlraum (16) und stirnseitig große Durchgangsöffnungen auf. Im Gegensatz zu bekannten geraden Steckverbindern sind stirnseitig keine Abdeckungen vorhanden. Allenfalls sind die Seitenstege (7) und der Mittelsteg (6) ein wenig nach innen gebogen, um eine Anschrägung (25) für ein leichteres Aufstecken der Hohlprofile (11,12) zu schaffen.

Das Trocknungsmittel (15) kann durch die stirnseitigen Öffnungen den Hohlraum (16) passieren und so über die Verbindungsstelle (20) von einem Hohlprofil (11) ins nächste Hohlprofil (12) gelangen. Auf diese Weise ist auch von einer Seite aus die Befüllung mehrerer hintereinander angeordneter Hohlprofile möglich. Bei zusammengesteckten Hohlprofilen (11,12) kann sich das Trocknungsmittel (15) auch an der Verbindungsstelle (20) im Hohlraum (16) sammeln.
Der Geradverbinder wird dazu vorzugsweise so in die Hohlprofile (11,12) gesteckt, daß sein Mittelsteg (6) zur Innenseite des Abstandshalterrahmens (18) weist. Ein U-förmiger Geradverbinder (2) erleichtert mit seiner Wannenform auch das Befüllen mit Trocknungsmittel (15).

Im Ausführungsbeispiel von Fig. 1 - 3 weist der Geradverbinder (2) beidseits seiner Mitte jeweils ein paar Federzungen (8) und (9) auf, die jeweils aus dem Mittelsteg (6) hochgebogen sind und zur Mitte weisen. In den Zeichnungen ist zur besseren Erkennbarkeit der Abstand des Mittelsteges (6) von der gegenüberliegenden Hohlprofilwand größer als real dargestellt. Die Federzungenpaare (8,9) sind jeweils symmetrisch zur Mitte angeordnet. Die außenliegenden Federzungen (8) sind breiter als die innenliegenden Federzungen (9) und besitzen einen gebogenen Rand. Beidseits der Mitte sind in den Seitenstegen (7) des Geradeverbinders (2) jeweils dreieckige Rückhaltenasen (10) freigestanzt und ausgebogen. Der Geradverbinder (2) hat damit in jedem Hohlprofil (11,12) einen vierfachen Rückhalt, der ein unbeabsichtigtes Abziehen unmöglich macht. Die Federzungen (8,9) und die Rückhaltenasen (10) dienen außerdem der Führung des Geradverbinders (2) in den Hohlprofilen (11,12). Sie können auch zu Abdichtungszwecken der Hohlprofilkontur angepaßt sein.

Fig. 4 - 6 geben eine Variation des Geradverbinders (2) wieder. Der Mittelsteg (6) ist hier durchgängig glatt und ohne Federzungen ausgebildet. Wie Fig. 6 verdeutlicht, liegt der Mittelsteg (6) vollflächig an der zur Innenseite des Abstandshalterrahmens (18) gelegenen Hohlprofilwand (19) an. Die Höhe der Seitenstege (7) ist so abgestimmt, daß der Mittelsteg mit Druck und damit dicht anliegt.

Zur Führung und Fixierung des Geradverbinders (2) in den Hohlprofilen (11,12) sind mehrere Rückhaltenasen (10) im Bereich der vorzugsweise parallel zum Mittelsteg (6) verlaufenden Stegoberkanten (24) vorgesehen. Die Rückhaltenasen (10) sind vorn und seitlich durch Hinterschneidungen (23) in den Seitenstegen (7) freigestanzt und besitzen die Form von länglichen, axial in Aufsteckrichtung gerichteten Zungen. Die Hinterschneidungen (23) sind im Seitenbereich der Rückhaltenasen oval und großflächig und schaffen Platz für ein Biegewerkzeug. Wie Fig. 7 und 8 zeigen, sind die Rückhaltenasen (10) sowohl seitlich, d.h. horizontal, als auch nach oben, d.h. vertikal abgebogen. Sie stehen über die Stegfläche und über den oberen Stegrand (24) vor und stemmen sich federnd sowohl in die Seitenwand des aufgesteckten Hohlprofils (11,12), als auch in den Absatz (21) am Übergang von der Profilseitenwand in die geneigte Dachwand. Hierdurch führen die Rückhaltenasen (10) den Geradverbinder (2) horizontal und vertikal im Hohlprofil. Durch die gegeneinander gerichtete Lage verhindern sie auch ein Abziehen der Hohlprofile.

In der Mitte des Geradverbinders (2) sind zwei gegeneinander gerichtete Rückhaltenasen (10) mit einer gemeinsamen Hinterschneidung (23) angeordnet. Sie sind nur seitlich und dabei etwas stärker als die anderen Rückhaltenasen (10) nach außen gebogen und bilden einen Anschlag (22) für das jeweils von der Gegenseite her aufgesteckte Hohlprofil. Fig.4 zeigt diese Stellung mit einem Hohlprofile (11).

Die Anlage an den Profilseitenwänden kann auch durch vier dreieckige Rückhaltenasen gesichert werden (nicht dargestellt), die jeweils am oberen Stegrand freigestanzt und seitlich ausgebogen sind. Zur Führung in der Hochachse des Hohlprofiles (11,12) sind die Seitenstege (7) der Profilhöhe angepaßt. Die Stegoberkanten (24) kommen an den schrägen Dachflächen bzw. dem Absatz (21) der Hohlprofile (11,12) zur Anlage.

Zusätzlich können die Seitenstege (7) keilförmig ausgebildet sein. Die Höhe der Stegoberkante (24) steigt dabei vom stirnseitigen Ende der Winkelschenkel (4,5) zur Verbindungsstelle (20) hin an. Sie ist vorzugsweise etwas größer als die Führungshöhe des Hohlprofiles (11,12). Die Seitenstege (7) schneiden dadurch zur Sicherung des Verbundes etwas in das Hohlprofil (11,12) ein.

Die Winkelschenkel (4,5) besitzen zum erleichterten Einführen in die Hohlprofile (11,12) Anschrägungen (25) am Mittelsteg (6) und den Seitenstegen (7).

Die in den Ausführungsbeispielen gezeigten Formen der Rückhaltenasen (10) und Federzungen (8,9) können variiert, kombiniert und untereinander vertauscht werden.

Zum Befüllen des in Fig. 7 gezeigten Abstandshalterrahmens (18) werden zuerst die Steckverbinder (1,2,3) in die Hohlprofile (11,12) eingesetzt. Anschließend wird das Trocknungsmittel (15) eingeführt, wobei die Steckverbinder (1,2,3) als Führungsrinne dienen. Je nach Ausführung können bei einem einstückigen Abstandshalterrahmen die Hohlprofile vor oder nach dem Biegen befüllt werden.

## Patentansprüche

1. Gerader Steckverbinder für Hohlprofile zur Bildung von mit granuliertem Trocknungsmittel befüllten Abstandshalterrahmen für Isolierglasscheiben, der in den Hohlprofilen formschlüssig geführt ist und im wesentlichen einen kasten- oder U-förmigen Querschnitt mit Federzungen und/oder Rückhaltenasen sowie mit Anschlägen im Bereich der Verbindungsstelle aufweist, dadurch **gekennzeichnet,** daß der Steckverbinder (1,2) offene Stirnseiten sowie einen axial durchgängigen Hohlraum (16) aufweist und mit Trocknungsmittel (15) befüllbar ist, wobei der Steckverbinder (1,2) im Bereich der Verbindungsstelle (20) gegeneinander gerichtete Rückhaltenasen (10) besitzt, die als Anschlag (22) für die Hohlprofile (11,12) nach außen gebogen sind.

2. Steckverbinder nach Anspruch 1, dadurch **gekennzeichnet,** daß der Mittelsteg (6) des Steckverbinders (1,2) glatt ausgebildet ist für eine flächige Anlage an der zur Rahmeninnenseite weisenden Hohlprofilwand (19).

3. Steckverbinder nach Anspruch 1 oder 2, dadurch **gekennzeichnet,** daß die Höhe der Seitenstege (7) der Innenhöhe der Anlagefläche im Hohlprofil (11,12) angepaßt ist.

4. Steckverbinder nach Anspruch 3, dadurch **gekennzeichnet,** daß die Rückhaltenasen (10) an der Oberkante (24) der Seitenstege (7) angeordnet sind und mit Hinterschneidungen (23) freigelegt sind.

5. Steckverbinder nach Anspruch 1, dadurch **gekennzeichnet,** daß die Rückhaltenasen (10) im Bereich der Verbindungsstelle (20) eine gemeinsame Hinterschneidungsöffnung (23) aufweisen.

6. Steckverbinder nach Anspruch 1 oder einem der folgenden, dadurch **gekennzeichnet,** daß die Rückhaltenasen (10) außerhalb der Verbindungsstelle (20) seitlich aus der Seitenstegfläche und über die Stegoberkante (24) vorragen.

7. Steckverbinder nach Anspruch 1 oder einem der folgenden, dadurch **gekennzeichnet,** daß die Höhe der Stegoberkante (24) von den stirnseitigen Enden des Steckverbinders (1,2) zur Verbindungsstelle (20) ansteigt.

8. Steckverbinder nach Anspruch 1 oder einem der folgenden, dadurch **gekennzeichnet,** daß der Steckverbinder (1,2) als Biege-Stanzteil aus Stahlblech ausgebildet ist.

## Claims

1. Linear plug-type connector for hollow profiles, for forming brace frames filled with granulated desiccant for insulating glass plates, which is guided with form fit in the hollow profiles and substantially has a box-shaped or U-shaped cross section with resilient tongues and/or retaining lugs and with stops in the region of the connection point, characterised in that the plug-type connector (1, 2) has open end faces and an axially passable hollow space (16) and may be filled with desiccant (15), the plug-type connector (1, 2) possessing in the region of the connection point (20) mutually facing retaining lugs (10) which are bent outwards as a stop (22) for the hollow profiles (11, 12).

2. Plug-type connector according to Claim 1, characterised in that the central web (6) of the plug-type connector (1, 2) is of smooth construction for the purposes of bearing flatly against the hollow profile wall (19) facing the inside of the frame.

3. Plug-type connector according to Claim 1 or 2, characterised in that the height of the side webs (7) is matched to the internal height of the bearing surface in the hollow profile (11, 12).

4. Plug-type connector according to Claim 3, characterised in that the retaining lugs (10) are arranged on the upper edge (24) of the side webs (7) and are left free by undercuts (23).

5. Plug-type connector according to Claim 1, characterised in that the retaining lugs (10) have in the region of the connection point (20) a common undercut opening (23).

6. Plug-type connector according to Claim 1 or one of the following, characterised in that the retaining lugs (10) outside the connection point (20) project laterally out of the side web surface and over the web upper edge (24).

7. Plug-type connector according to Claim 1 or one of the following, characterised in that the height of the web upper edge (24) increases from the ends of the plug-type connector (1, 2) at the end faces towards the connection point (20).

8. Plug-type connector according to Claim 1 or one of the following, characterised in that the plug-type connector (1, 2) is constructed as a bending punched part from sheet steel.

## Revendications

1. Elément rectiligne de liaison à enfichage, destiné à être enfilé dans des profilés creux pour former des cadres d'entretoisement qui sont emplis d'agents déshydratants granulés et qui sont destinés à des vitres isolantes, l'élément étant guidé par complémentarité de formes dans les profilés creux et ayant essentiellement une section en forme de caisson ou de U avec des languettes élastiques et/ou des becs de retenue ainsi que des butées dans la région du point de liaison, caractérisé en ce que l'élément de liaison (1,2) présente des parois frontales ouvertes, ainsi qu'une cavité axiale (16) continue et peut être empli d'agent déshydratant (15), l'élément de liaison (1,2) possédant dans la région du point de liaison (20) des becs de retenue (10), qui sont dirigés en sens opposés et qui sont courbés vers l'extérieur en servant de butée (22) aux profilés creux (11,12).

2. Elément selon la revendication 1, caractérisé en ce que l'âme (6) de l'élément de liaison par enfichage (1,2) est lisse de manière à assurer un appui plat sur la paroi profilée creuse (19) tournée vers le côté intérieur du cadre.

3. Elément selon la revendication 1 ou 2, caractérisé en ce que la hauteur des branches latérales (7) est adaptée à la hauteur intérieure de la surface d'appui dans le profilé creux (11,12).

4. Elément suivant la revendication 3, caractérisé en ce que les becs de retenue (10) sont disposés sur le bord supérieur (24) de la branche (7) et sont dégagés avec contre-dépouilles (23).

5. Elément suivant la revendication 1, caractérisé en ce que les becs de retenue (10) comporte dans la région du point de liaison (20) une ouverture (23) commune à contre-dépouille.

6. Elément suivant la revendication 1 ou l'une des suivantes, caractérisé en ce que les becs de retenue (10) font saillie en dehors du point de liaison (20) latéralement de la surface des branches et au-dessus des bords supérieurs (24) des branches.

7. Elément suivant la revendication 1 ou l'une des suivantes, caractérisé en ce que la hauteur des bords supérieurs (24) des branches augmente des extrémités de l'élément de liaison par enfichage (1,2) qui sont situées sur les côtés frontaux vers le point de liaison (20).

8. Elément suivant la revendication 1 ou l'une des suivantes, caractérisé en ce que l'élément de liaison par enfichage (1,2) est constitué d'une pièce fabriquée par pliage et découpage combinés à partir d'une tôle d'acier.
